# EUROPÄISCHE PATENTSCHRIFT

(11) **EP 1 336 565 B1**
(45) Veröffentlichungstag und Bekanntmachung des Hinweises auf die Patenterteilung: **03.11.2004**
(21) Anmeldenummer: 03405053.4
(22) Anmeldetag: 04.02.2003
(51) Int. Cl.: B65B 23/16

(54) **Vorrichtung und Verfahren zum Einsetzen einzelner Stückgüter in Behälter**
Apparatus and method for placing single articles in containers
Dispositif et procédé pour placer des articles individuels dans des récipients

(30) Priorität: 13.02.2002 CH 2442002
(43) Veröffentlichungstag der Anmeldung: 20.08.2003
(73) Patentinhaber: SIG Pack Systems AG, 8222 Beringen (CH)
(72) Erfinder: Gasser, Markus, 8214 Gächlingen (CH); Preuss, Michael, 78247 Hilzingen (DE); Kirgis, Frank-Peter, 8212 Neuhausen am Rheinfall (CH)
(74) Vertreter: Clerc, Natalia

(56) Entgegenhaltungen:
- EP-A- 1 160 166

## Beschreibung

### Technisches Gebiet

Die Erfindung betrifft eine Vorrichtung und ein Verfahren zum Einsetzen einzelner Stückgüter in Behälter gemäss Oberbegriff des Patentanspruches 1 beziehungsweise 12.

### Stand der Technik

EP-A-1'078'855 offenbart eine Vorrichtung, mittels welcher Produktegruppen, insbesondere Biskuits, mit hoher Zuverlässigkeit in Verpackungsbehälter eingesetzt werden können. Die Vorrichtung verfügt über stirnseitige Stützmittel, welche entsprechend der Gruppenlänge angepasst werden können. Ferner weist die Vorrichtung erste Haltestäbe auf, welche die Produktegruppe tragen, bevor sie mittels zweiter Haltestäbe geführt nach unten bewegt und in den Behälter eingeschoben werden.

Ferner offenbart WO 01/02250 eine Verpackungsvorrichtung, bei welcher die Stückgüter einzeln auf einem Förderband zu einer Einfüllstation gebracht werden, wo sie in lotrecht stehende Behälter eingestapelt werden. Hierfür wird der Behälter um die Höhe eines Stückgutes nach unten bewegt, so dass das nächste Stückgut vom Förderer in den Behälter fallen kann.

Als weiteres offenbart EP-A-1'160'166 eine gattungsgemässe Vorrichtung zum Einsetzen einzelner Stückgüter in einen Behälter, bei welcher die Stückgüter einzeln von einem Förderer in die Behälter gelegt werden. Hierfür werden Pickereinheiten, vorzugsweise Deltaroboter, verwendet, welche mit Greifmitteln versehen sind. Bei dieser Art der Befüllung der Behälter stellt sich das Problem, dass sich der Behälter kaum vollständig füllen lässt, weil das Greifmittel zuviel Platz bei der Einführung benötigen würde. Dieses Problem wird im Stand der Technik dadurch gelöst, dass die Behälter eine spezielle Form aufweisen, welche einen maximalen Befüllungsgrad erlauben. Beispielsweise weisen die Behälter an einem stirnseitigen Ende eine Ausbuchtung auf, in welche das Greifmittel hineinragen kann. Eine Anpassung der Behälterform ist jedoch nicht erwünscht, da die Form der Verpackung möglichst flexibel sein sollte, um allen Marketing- und Marktbedürfnissen genügen zu können. Zudem verunmöglichen Produktetoleranzen und Behälterbewegungen ein vollständiges Befüllen der Behälter, auch derjenigen mit den angepassten Formen. Des weiteren werden die bereits eingefüllten Stückgüter mit dem Roboter oder den anderen Einführungvorrichtungen oft etwas zusammengedrückt, um genügend Platz für die Einführung der letzten Stückgüter zu schaffen. Dies führt jedoch bei einer schlecht eingestellten Steuerung dazu, dass bereits im Behälter befindliche Stückgüter beschädigt werden.

### Darstellung der Erfindung

Es ist deshalb Aufgabe der Erfindung, eine Vorrichtung und ein Verfahren zum Einsetzen einzelner Stückgüter in Behälter zu schaffen, welche unabhängig von der Behälterform eine vollständige Befüllung des Behälters ermöglichen.

Diese Aufgabe lösen eine Vorrichtung und ein Verfahren mit den Merkmalen des Patentanspruches 1 beziehungsweise 12.

Die erfindungsgemässe Vorrichtung weist einen ersten Förderer zur Zufuhr einzelner Stückgüter und einen zweiten Förderer zur Zufuhr der Behälter auf. Mit mindestens einer Pickereinheit werden x Stückgüter einzeln in einen Behälter eingesetzt, welcher insgesamt N Stückgüter aufnehmen könnte, wobei N grösser als x ist. Für die Befüllung des Behälters mit den letzten N-x Stückgütern ist erfindungsgemäss eine separate Umsetzeinheit vorhanden, welche die entsprechende Anzahl Stückgüter von mindestens einer Pickereinheit erhält und die Stückgüter in die Behälter umsetzt.

Dadurch lassen sich für die fast vollständige Befüllung des Behälters die schnellen und flexibel programmierbaren Pikkereinheiten, insbesondere Deltaroboter, einsetzen. Für die letzten Stückgüter pro Behälter ist die spezielle Umsetzeinheit vorhanden, welche diese Stückgüter in die Behälter einschiebt oder sie hineinfallen lässt und so nicht selber in die Behälter eingreifen muss.

Die erfindungsgemässe Umsetzeinheit weist vorzugsweise eine Zwischenspeichereinheit bzw. eine Zwischenfördereinheit auf, an welche die mindestens eine Pickereinheit die Stückgüter übergibt. Vorzugsweise ist zudem ein Schiebemittel vorhanden, welches mit der Zwischenspeicher- oder Zwischenfördereinheit zusammenwirkt und mittels welchem die Stückgüter in den engen, noch verbleibenden Restraum des Behälters eingeführt werden.

In einer Ausführungsform bewegt sich die Zwischenfördereinheit mindestens annähernd synchron mit dem zweiten Förderer, welcher die bereits fast vollständig gefüllten Behälter transportiert.

In einer anderen Ausführungsform ist sowohl das Einschiebemittel wie auch die Zwischenspeichereinheit stationär ausgebildet.

Dank der erfindungsgemässen Vorrichtung lassen sich beliebig geformte, insbesondere rechteckförmige Behälter, vollständig füllen. Produktetoleranzen und Behälterbewegungen beeinträchtigen die Befüllung nicht mehr. Zudem ist kein Nachdrücken beim Einsetzen der letzten Stückgüter notwendig.

Weitere vorteilhafte Ausführungsformen gehen aus den abhängigen Patentansprüchen hervor.

### Kurze Beschreibung der Zeichnung

Im folgenden wird der Erfindungsgegenstand anhand von bevorzugten Ausführungsbeispielen, welche in der beiliegenden Zeichnung dargestellt sind, erläutert. Es zeigen:
- Figur 1: eine schematische Ansicht einer erfindungsgemässen Vorrichtung von oben in einer ersten Ausführungsform;
- Figur 2: eine perspektivische Ansicht der Vorrichtung gemäss Figur 1 in einer ersten Arbeitsposition;
- Figur 3: eine perspektivische Ansicht der Vorrichtung gemäss Figur 1 in einer zweiten Arbeitsposition;
- Figur 4: eine schematische Ansicht einer erfindungsgemässen Vorrichtung von oben in einer zweiten Ausführungsform;
- Figur 5: eine seitliche Ansicht der Vorrichtung gemäss Figur 4 und
- Figur 6: eine perspektivische Ansicht einer erfindungsgemässen Vorrichtung in einer dritten Ausführungsform.

### Wege zur Ausführung der Erfindung

In Figur 1 ist die erfindungsgemässe Vorrichtung in einer ersten Ausführungsform dargestellt. Sie weist einen ersten Förderer 1 auf, beispielsweise ein umlaufendes Förderband, dessen oberes Trum horizontal verläuft. Auf diesem ersten Förderer 1 werden einzelne Stückgüter 3 in geordneter oder ungeordneter Formation zu einer Verpackungsstation gefördert. In dieser Verpackungsstation ist ein zweiter Förderer 2 vorhanden, welcher ebenfalls ein umlaufendes Förderband sein kann. Auf diesem zweiten Förderer 2 werden Behälter 4 leer herantransportiert und gefüllt wegtransportiert. Die zwei Förderer 1, 2 weisen vorzugsweise parallel zueinander verlaufende Förderrichtungen auf. Behälter 4 und Stückgüter 3 können, wie in der Figur 1 mit Pfeilen dargestellt ist, im Gleichstrom verlaufen. Es ist jedoch auch möglich, dass sie in unterschiedlichen Richtungen, insbesondere im Gegenstrom transportiert werden. Vorzugsweise sind die Behälter 4 gegenüber der horizontalen Ebene und zum ersten Förderer 1 hin geneigt angeordnet, um ein Einfüllen der Stückgüter 3 zu erleichtern.

Die Stückgüter 3 werden in bekannter Weise mittels Pickereinheiten mit Greifmitteln, insbesondere mittels sogenannter Deltaroboter, vom ersten Förderer 1 aufgenommen und in die Behälter 4 gelegt. Üblicherweise sind mehrere Pickereinheiten in Förderrichtung hintereinander angeordnet. Diese Pickereinheiten füllen die Behälter 4 so weit wie möglich auf, wobei im oberen, dem ersten Förderer abgewandten Bereich der Behälter 4 ein noch ungefüllter Restraum 40 bestehen bleibt. Das heisst, Behälter, welche eigentlich N Stückgüter fassen können, werden nur mit einer Anzahl x Stückgütern gefüllt, wobei x < N ist. Derartig fast vollständig gefüllte Behälter 3 werden nun mittels des zweiten Fördereres 2 in den Bereich der erfindungsgemässen Umsetzeinheit U gebracht.

Diese Umsetzeinheit U weist eine Zwischenspeichereinheit oder eine Zwischenfördereinheit sowie vorzugsweise ein Einschiebemittel auf. Ferner ist in ihrem Bereich eine letzte Pickereinheit 5, beispielsweise ein Deltaroboter mit einem Saugnapf, angeordnet. Diese Pickereinheit 5 kann ausschliesslich zum Einsetzen der letzten Stückgüter 3 eingesetzt werden. Es ist jedoch auch möglich, dass sie mindestens teilweise auch für die Befüllung der Behälter 4 mit den x Stückgütern 3 eingesetzt wird.

Im hier dargestellten Beispiel ist eine Zwischeneinheit vorhanden, welche als Anlageband 6 ausgebildet ist. Das Anlageband 6 ist um zwei Umlenkrollen 60 geführt. Es erstreckt sich mindestens mit einem Abschnitt in Förderrichtung des zweiten Förderers 2. Es weist eine Anlagefläche 61 auf, welche in einem Winkel, beispielsweise von 90°, gegenüber dem zweiten Förderer 2 ausgerichtet ist. Der Winkel entspricht vorteilhafterweise mindestens annähernd dem Winkel, welcher das Stückgut 3 in seiner Endlage im Behälter 4 aufweist. Das Anlageband 6 ist in einer bevorzugten Ausführungsform um die Umlenkrollen bewegbar, wobei es sich mindestens annähernd synchron zum zweiten Förderer 2 bewegt. Es kann jedoch auch stationär ausgebildet sein.

Wie in Figur 2 dargestellt ist, holt die mindestens eine letzte Pickereinheit 5 ein Stückgut 3 vom ersten Förderer und legt dieses an die Anlagefläche 61 des Anlagebandes 6, wie dies in Figur 3 dargestellt ist. Das Stückgut rutscht entweder durch die Schwerkraft und dank geeigneter Oberflächenbeschaffenheit der Anlagefläche 61 teilweise in den Leeraum 40 des Behälters hinein. Es lässt sich jedoch auch mittels der Pickereinheit teilweise nach unten in den Behälter 4 schieben. Je nach Art des Stückgutes 3 und Oberflächenbeschaffenheit der Anlagefläche 61 ist es nun möglich, dass es von selber vollständig in den Behälter 4 rutscht, wie dies nach der Pickereinheit 5 beim Behälter 4' sichtbar ist.

In den bevorzugten Ausführungsformen ist jedoch ein Einschiebemittel vorhanden, welches stromabwärts angeordnet ist. In diesem Beispiel ist es ein Einschiebebalken 70, welcher über dem zweiten Förderer 2 in einem spitzen Winkel zu diesem angeordnet ist, wobei er sich in Förderrichtung zum zweiten Förderer 2 und somit zu den Behältern 4 hin neigt. Die zuletzt eingefüllten Stückgüter 3 werden vom Behälter 4 bzw. im Falle des rotierenden Anlagebandes 6 von diesem gemeinsam mit dem Behälter 4 in Richtung Schiebebalken 70 gefördert. Dort werden sie vollständig in den Behälter 4 eingeschoben, welcher nun seiner Endverpackung zugeführt werden kann. Somit lassen sich mittels dieser mindestens einen letzten Pickereinheit die noch fehlenden N-x Stückgüter 3 schonend in den Behälter 4 einfüllen. Diese Ausführungsform weist den Vorteil auf, dass die Umsetzeinheit U aus relativ wenigen Teilen besteht, so dass sie die gesamte Anlage nicht verteuert. Zudem ist sie für beliebige Formen von Stückgütern einsetzbar und muss bei einem Wechsel der Stückgüter nicht entsprechend angepasst werden. Eine Synchronisation zwischen dem zweiten Förderer 2 und der Umsetzeinheit ist nicht zwingend notwendig, was auch die Steuerung erleichtert.

In Figur 4 ist ein zweites Ausführungsbeispiel der erfindungsgemässen Vorrichtung dargestellt. Auch hier ist ein erster Förderer 1 für die Zuführung der einzelnen Stückgüter 3 und ein zweiter Förderer 2 für die Zuführung der Behälter 4 vorhanden. Hier werden die Stückgüter 3 und die Behälter 4 im Gegenstrom herantransportiert, wobei andere Richtungen auch möglich sind. Die Behälter werden wiederum vorzugsweise in einem Winkel zur Horizontalebene, in welcher die Stückgüter gefördert werden, transportiert. Die erfindungsgemässe Umsetzeinheit weist in dieser Ausführungsform einen dritten Förderer 6' auf, welcher im oberen Bereich der Behälter 4 zwischen dem ersten und zweiten Förderer angeordnet ist. Vorzugsweise bewegt er sich synchron und mindestens abschnittsweise in gleicher Förderrichtung wie der zweite Förderer 2 beziehungsweise wie die darauf transportierten Behälter 4 und weist wiederum einen Winkel auf, welcher der gewünschten Endlage des Stückgutes 3 im Behälter 4 entspricht. Der dritte Förderer 6' ist vorzugsweise ein umlaufender Bandförderer. Die letzte Pickereinheit, welche hier nicht dargestellt ist, legt nun die N-x letzten Stückgüter 3 auf den dritten Förderer 6'. Vorzugsweise werden sie bereits in einem Abstand auf den dritten Förderer 6' gelegt, welcher dem Abstand der Behälter 4 entspricht. Soll mehr als ein letztes Stückgut 3 in einen Behälter 4 eingeführt werden, so sind die Transportgeschwindigkeiten des zweiten und dritten Förderers 2, 6' entsprechend synchronisiert und/oder der Abstand zwischen den auf den dritten Förderer 6' aufgelegten Stückgütern entsprechend angepasst. Es ist jedoch auch möglich, den dritten Förderer 6' als Totfläche auszubilden, so dass die Stückgüter 3 lediglich auf der Fläche gleiten und, da sie durch die Pickereinheit bereits teilweise in die Behälter eingeschoben und/oder schwerkraftbedingt bereits teilweise in diese hineingerutscht sind, von den Behältern 4 mitgenommen werden.

Die auf dem dritten Förderer 6' aufgelegten Stückgüter 3 werden wiederum mittels eines Einschiebemittels in den Leerraum des Behälters 4 eingeschoben. Das Einschiebemittel ist in Transportrichtung in einem spitzen Winkel zum zweiten Förderer hin geneigt und ist in einem Winkel, vorzugsweise 90°, zur Transportfläche des dritten Förderers 6' ausgerichtet. Das Einschiebemittel kann wiederum ein Einschiebebalken sein. Im hier dargestellten Beispiel ist das Einschiebemittel jedoch ein vierter Förderer 71, welcher ebenfalls vorzugsweise ein umlaufender Bandförderer ist und synchron mit dem dritten Förderer 6' bewegt wird. Wie in Figur 5 sichtbar ist, führt der vierte Förderer 71 mit seiner Anlagefläche, welche in einem Winkel zur Auflagefläche des dritten Förderers ausgerichtet ist, die Stückgüter 3 in den oberen Leerraum des Behälters 4 ein.

In Figur 6 ist ein drittes Ausführungsbeispiel dargestellt. Auch hier werden die Behälter 4 und die einzelnen Stückgüter 3 auf einem ersten beziehungsweise zweiten Förderer 1, 2 transportiert, wobei die Behälter 4 vorzugsweise gegenüber der mindestens annähernd horizontalen Transportfläche der Stückgüter 3 geneigt sind. Die Umsetzeinheit U weist hier einen Taschenförderer 6" auf, welcher sich mindestens abschnittsweise in die Förderrichtung des zweiten Förderers 2 erstreckt und wiederum vorzugsweise synchron mit diesem bewegt wird. Er kann jedoch auch stationär sein. Der Taschenförderer 6'' weist Taschen 62 auf, welche oben offen sind und unten vorzugsweise einen Boden aufweisen, welcher sich öffnen lässt. Die Taschen sind senkrecht zum Behälter 4 ausgerichtet beziehungsweise in demjenigen Winkel, in welchen die Stückgüter 3 in den Behältern 4 angeordnet sind. Die Taschen 62 weisen vorzugsweise eine dem Stückgut 3 angepasste Form auf, wobei sie vorzugsweise genau ein Stückgut 3 aufnehmen können. Die mindestens eine letzte Pickereinheit 5 holt die N-x letzten Stückgüter 2 vom ersten Förderer und legt sie von oben in die Taschen 62 des Taschenförderers 6''. Befindet sich eine gefüllte Tasche oberhalb eines noch vollständig zu füllenden Behälters 4, so wird der Boden geöffnet und das Stückgut 3 gleitet in den Leerraum 40 des Behälters 4. Hierfür ist vorzugsweise ein Einschiebemittel vorhanden. In diesem Beispiel ist es ein Stössel 72, welcher von oben in die entsprechende Tasche 62 eingreift und das darin befindliche Stückgut 3 nach unten in den Behälter 4 stösst. Diese Ausführungsform weist den Vorteil auf, dass die Stückgüter 3 sehr schonend behandelt werden können, da die Taschen 62 sie schützen. Auch lassen sich die Stückgüter 3 in allen gewünschten Richtungen in die Behälter 4 ablegen. Ein Befüllen der Behälter mit assortierten, unterschiedlichen Stückgütern ist möglich.

Diese erfindungsgemässen Vorrichtungen lassen sich für alle Arten von Stückgütern einsetzen. Ihr bevorzugter Anwendungsbereich ist jedoch die Lebensmittelindustrie, insbesondere die Verpackung von scheibenförmigen Produkten wie Biskuits oder Chips. Dank der erfindungsgemässen Vorrichtung ist eine effiziente und doch vollständige Befüllung von beliebig geformten Behältern möglich.

### Bezugszeichenliste

- 1: erster Förderer
- 2: zweiter Förderer
- 3: Stückgut
- 4: Behälter
- 4': Behälter
- 40: ungefüllter Restraum
- 5: Pickereinheit
- U: Umsetzeinheit
- 6: Anlageband
- 60: Umlenkrollen
- 61: Anlagefläche
- 6': dritter Förderer
- 6": Taschenförderer
- 62: Taschen
- 70: Einschiebebalken
- 71: vierter Förderer
- 72: Stössel

## Patentansprüche

1. Vorrichtung zum Einsetzen einzelner Stückgüter (3) in Behälter (4) mit einem ersten Förderer (1) zur Zufuhr der einzelnen Stückgüter (3), mit einem zweiten Förderer (2) zur Zufuhr der Behälter (4), mit mindestens einer Pikkereinheit (5), wobei mindestens eine der mindestens einen Pickereinheit (5) eine Anzahl x Stückgüter (3) vom ersten Förderer (1) in einen Behälter (4) einsetzt und wobei der Behälter (4) eine Anzahl N > x Stückgüter (3) fasst, **dadurch gekennzeichnet, dass** mindestens eine separate Umsetzungseinheit (U) vorhanden ist zur Umsetzung der letzten N-x Stückgüter (3) in den N Stückgüter (3) fassenden Behälter (4), wobei mindestens eine der mindestens einen Pickereinheit (5) die N-x Stückgüter (3) vom ersten Förderer (1) in die Umsetzungseinheit (U) umsetzt.

2. Vorrichtung nach Anspruch 1, **dadurch gekennzeichnet, dass** die Umsetzeinheit (U) ein Einschiebemittel (70, 71, 72) aufweist zur Einschiebung der N-x Stückgüter (3) in den Behälter (4).

3. Vorrichtung nach einem der Ansprüche 1 oder 2, **dadurch gekennzeichnet, dass** der zweite Förderer (2) die Behälter (4) in einer Ebene geneigt zur Föderebene des ersten Förderers (1) transportiert.

4. Vorrichtung nach einem der Ansprüche 1 bis 3, **dadurch gekennzeichnet, dass** die Umsetzungseinheit (U) ein sich mindestens abschnittsweise in Förderrichtung des zweiten Förderers (2) erstreckendes Anlageband (6) zur Anlage der N-x Stückgüter (3) aufweist.

5. Vorrichtung nach Anspruch 4, **dadurch gekennzeichnet, dass** das Anlageband (6) in einem Winkel, welcher mindestens annähernd einer Endlage der N-x Stückgüter (3) im Behälter (4) entspricht, zum zweiten Förderer (2) angeordnet ist.

6. Vorrichtung nach den Ansprüchen 2 und 4, **dadurch gekennzeichnet, dass** das Einschiebemittel ein in einem Winkel zum zweiten Förderer (2) ausgerichteter Einschiebebalken (70) ist.

7. Vorrichtung nach einem der Ansprüche 2 bis 3, **dadurch gekennzeichnet, dass** die Umsetzeinheit (U) einen dritten Förderer (6') aufweist, welcher mindestens abschnittsweise parallel zum zweiten Förderer (2) und in einem Winkel dazu verläuft, welcher mindestens annähernd einer Endlage der N-x Stückgüter (3) im Behälter (4) entspricht, und dass das Einschiebemittel (71) in einem Winkel zum dritten Förderer (6') ausgerichtet ist, wobei es in Förderrichtung des zweiten Förderers (2) in einem spitzen Winkel zu diesem hingeneigt ist.

8. Vorrichtung nach Anspruch 7, **dadurch gekennzeichnet, dass** das Einschiebemittel ein vierter Förderer (71) mit einer Anlagefläche ist, welche in einem Winkel zur Auflagefläche des dritten Förderers (6') ausgerichtet ist.

9. Vorrichtung nach einem der Ansprüche 1 bis 3, **dadurch gekennzeichnet, dass** die Umsetzeinheit (U) einen Taschenförderer (6") aufweist, welcher sich mindestens abschnittsweise in die Förderrichtung des zweiten Förderers (2) erstreckt und dass der Taschenförderer (6") Taschen (62) zur Aufnahme der N-x Stückgüter (3) aufweist.

10. Vorrichtung nach Anspruch 9, **dadurch gekennzeichnet, dass** die Taschen (62) einen Boden aufweisen, welcher sich öffnen lässt.

11. Vorrichtung nach den Ansprüchen 2 und 10, **dadurch gekennzeichnet, dass** das Einschiebeelement ein Stössel (72) ist, welcher von oben in eine der Taschen (62) einschiebbar ist, um ein darin befindliches Stückgut (3) nach unten in den Behälter (4) zu stossen.

12. Verfahren zum Einsetzen einzelner Stückgüter (3) in Behälter (4), wobei auf einem ersten Förderer (1) einzelne Stückgüter (3) und auf einem zweiten Förderer (2) Behälter (4) zugeführt werden, wobei mindestens eine Pickereinheit (5) verwendet wird und wobei eine Anzahl x der Stückgüter (2) von mindestens einer der mindestens einen Pickereinheit (5) vom ersten Förderer (1) in einen Behälter (4) einsetzt werden, wobei der Behälter (4) eine Anzahl N > x Stückgüter (3) fasst, **dadurch gekennzeichnet, dass** die letzten N-x Stückgüter (3) in den N Stückgüter (3) fassenden Behälter (4) mittels einer separaten Umsetzungseinheit (U) eingeführt werden, wobei die N-x Stückgüter (3) vom ersten Förderer (1) mittels einer der mindestens einen Pickereinheit (5) in die Umsetzungseinheit (U) umgesetzt werden.

## Claims

1. An apparatus for inserting individual piece goods (3) into containers (4), the apparatus comprising a first conveyor (1) for feeding the individual piece goods (3), a second conveyor (2) for feeding the containers (4), and at least one picker unit (5), at least one of the at least one picker units (5) inserting a number x of piece goods (3) from the first conveyor (1) into one of said containers (4), and said container (4) holding a number N > x of piece goods (3), **characterized in that** at least one separate transfer unit (U) is provided for transferring the final N-x piece goods (3) into the container (4) holding N piece goods (3), at least one of the at least one picker units (5) transferring the N-x piece goods (3) from the first conveyor (1) into the transfer unit (U).

2. The apparatus as claimed in claim 1, wherein the transfer unit (U) has a push-in means (70, 71, 72) for pushing the N-x piece goods (3) into the container (4).

3. The apparatus as claimed in claim 1 or 2, wherein the second conveyor (2) transports the containers (4) in a plane which is inclined in relation to the conveying plane of the first conveyor (1).

4. The apparatus as claimed in any of claims 1 to 3, wherein the transfer unit (U) has an abutment belt (6) which extends, at least in certain sections, in the conveying direction of the second conveyor (2) and is intended for the abutment of the N-x piece goods (3).

5. The apparatus as claimed in claim 4, wherein, in relation to the second conveyor (2), the abutment belt (6) is arranged at an angle which corresponds at least approximately to an end position of the N-x piece goods (3) in the container (4).

6. The apparatus as claimed in claims 2 and 4, wherein the push-in means is a push-in bar (70) which is oriented at an angle to the second conveyor (2).

7. The apparatus as claimed in claim 2 or 3, wherein the transfer unit (U) has a third conveyor (6') which, at least in certain sections, runs parallel to the second conveyor (2) and at an angle thereto which corresponds at least approximately to an end position of the N-x piece goods (3) in the container (4), and wherein the push-in means (71) is oriented at an angle to the third conveyor (6'), it being inclined at an acute angle toward the second conveyor (2), in the conveying direction of the latter.

8. The apparatus as claimed in claim 7, wherein the push-in means is a fourth conveyor (71) with an abutment surface which is oriented at an angle to the bearing surface of the third conveyor (6').

9. The apparatus as claimed in any of claims 1 to 3, wherein the transfer unit (U) has a pocket conveyor (6") which extends, at least in certain sections, in the conveying direction of the second conveyor (2), and wherein the pocket conveyor (6") has pockets (62) for accommodating the N-x piece goods (3).

10. The apparatus as claimed in claim 9, wherein the pockets (62) have a base which can be opened.

11. The apparatus as claimed in claim 2 and 10, wherein the push-in element is a push-rod (72) which can be pushed into one of the pockets (62) from above in order for a piece-goods article (3) located therein to be pushed downward into the container (4).

12. A process for inserting individual piece goods (3) into containers (4), individual piece goods (3) being fed on a first conveyor (1) and containers (4) being fed on a second conveyor (2), use being made of at least one picker units (5), and a number x of the piece goods (3) being inserted from the first conveyor (1) into a container (4) by at least one of the at least one picker units (5), the container (4) holding a number N > x of piece goods (3), **characterized in that** a separate transfer unit (U) introduces the final N-x piece goods (3) into the container (4) holding N piece goods (3), the N-x piece goods (3) being transferred from the first conveyor (1) into the transfer unit (U) by means of one of the at least one picker units (5).

## Revendications

1. Dispositif pour placer des articles individuels (3) dans des récipients (4), avec un premier transporteur (1) pour l'apport des articles individuels (3), avec un deuxième transporteur (2) pour l'apport des récipients (4), avec au moins une unité de préhension (5), au moins l'une des au moins une unité de préhension (5) plaçant un nombre x d'articles (3) du premier transporteur (1) dans un récipient (4) et le récipient (4) acceptant un nombre N > x d'articles (3), **caractérisé en ce qu'**au moins une unité de déplacement (U) séparée est prévue pour le déplacement des derniers N-x articles (3) dans le récipient (4) acceptant N articles (3), au moins une des au moins une unité de préhension (5) déplaçant les N-x articles (3) du premier transporteur (1) dans l'unité de déplacement (U).

2. Dispositif selon la revendication 1, **caractérisé en ce que** l'unité de déplacement (U) présente un moyen d'insertion (70, 71, 72) pour l'insertion des N-x articles (3) dans le récipient (4).

3. Dispositif selon l'une quelconque des revendications 1 ou 2, **caractérisé en ce que** le deuxième transporteur (2) transporte les récipients (4) dans un plan incliné par rapport au plan de transport du premier transporteur (1).

4. Dispositif selon l'une quelconque des revendications 1 à 3, **caractérisé en ce que** l'unité de déplacement (U) présente une bande d'installation (6) s'étendant au moins en partie dans la direction de transport du deuxième transporteur (2) pour l'installation des N-x articles (3).

5. Dispositif selon la revendication 4, **caractérisé en ce que** la bande d'installation (6) est disposée suivant un angle qui correspond au moins approximativement à une position terminale des N-x articles (3) dans le récipient (4), par rapport au deuxième transporteur (2).

6. Dispositif selon les revendications 2 et 4, **caractérisé en ce que** le moyen d'insertion est une poutre d'insertion (70) orientée suivant un certain angle par rapport au deuxième transporteur (2).

7. Dispositif selon l'une quelconque des revendications 2 à 3, **caractérisé en ce que** l'unité de déplacement (U) présente un troisième transporteur (6') qui s'étend au moins en partie parallèlement au deuxième transporteur (2) et suivant un certain angle par rapport à celui-ci, lequel correspond au moins approximativement à une position terminale des N-x articles (3) dans le récipient (4) et **en ce que** le moyen d'insertion (71) est orienté suivant un certain angle par rapport au troisième transporteur (6'), en étant incliné dans la direction de transport du deuxième transporteur (2) suivant un angle aigu par rapport à celui-ci.

8. Dispositif selon la revendication 7, **caractérisé en ce que** le moyen d'insertion est un quatrième transporteur (71) avec une face d'installation qui est orientée suivant un certain angle par rapport à la surface d'appui du troisième transporteur (6').

9. Dispositif selon l'une quelconque des revendications 1 à 3, **caractérisé en ce que** l'unité de déplacement (U) présente un transporteur à poches (6") qui s'étend au moins en partie dans la direction de transport du deuxième transporteur (2) et **en ce que** le transporteur à poches (6") présente des poches (62) pour recevoir les N-x articles (3).

10. Dispositif selon la revendication 9, **caractérisé en ce que** les poches (62) présentent un fond qui peut être ouvert.

11. Dispositif selon les revendications 2 et 10, **caractérisé en ce que** l'élément d'insertion est un poussoir (72) qui peut être inséré depuis le haut dans l'une des poches (62) afin de pousser un article (3) s'y trouvant vers le bas dans le récipient (4).

12. Procédé pour placer des articles individuels (3) dans des récipients (4), dans lequel des articles individuels (3) sont apportés sur un premier transporteur (1) et des récipients (4) sont apportés sur un deuxième transporteur (2), au moins une unité de préhension (5) étant utilisée et un nombre x des articles (3) étant placé par au moins une des au moins une unité de préhension (5) depuis le premier transporteur (1) dans un récipient (4), le récipient (4) acceptant un nombre N > x d'articles (3), **caractérisé en ce que** les derniers N-x articles (3) sont introduits dans le récipient (4) acceptant N articles (3) au moyen d'une unité de déplacement (U) séparée, les N-x articles (3) étant déplacés d'un premier transporteur (1) au moyen d'une des au moins une unité de préhension (5) dans l'unité de déplacement (U).
